# FASCICULE DE BREVET EUROPEEN

(11) **EP 0 090 881 B1**
(45) Date de publication et mention de la délivrance du brevet: **08.10.1986**
(21) Numéro de dépôt: 82106988.7
(22) Date de dépôt: 03.08.1982
(51) Int. Cl.: H01B 17/22

(54) **Ligature pour la retenue d'un câble électrique dans la gorge supérieure d'un isolateur rigide**
Abbindung zum Halten eines elektrischen Kabels in der obersten Rille eines starren Isolators
Tie to hold an electrical cable in the upper groove of a rigid insulator

(30) Priorité: 06.04.1982 FR 8205930
(43) Date de publication de la demande: 12.10.1983
(73) Titulaire: CERAVER Société anonyme dite:, F-75008 Paris (FR)
(72) Inventeur: Willem, Michel, F-03200 Vichy (FR)
(74) Mandataire: Weinmiller, Jürgen

## Description

L'invention concerne une ligature pour la retenue d'un câble électrique dans la gorge supérieure d'un isolateur rigide qui présente en outre une gorge circonférentielle, cette ligature comportant deux branches sensiblement symétriques par rapport à un plan de symétrie de l'isolateur orthogonal audit câble, chaque branche présentant sa première extrémité sous la forme d'une attache spiralée sur ledit câble et sa seconde extrémité sous la forme d'une boucle maintenue dans la gorge circonférentielle par un moyen de serrage disposé dans la gorge circonférentielle.

Une telle ligature est connue, par exemple à partir du document US-A 2421 286. Le moyen de serrage selon ce document est un fil qui est enfilé dans les boucles des deux branches et qui entoure la gorge circonférentielle. Les extrémités de ce fil sont retordues sur elles-mêmes.

Une telle ligature n'est pas d'une utilisation simple. En effet, enfiler le fil de serrage dans les oeillets ou boucles des deux branches constitue une opération délicate sur le chantier. En outre, ce fil de serrage ne peut être employé qu'une seule fois. Il serait donc utile de pouvoir disposer d'un moyen de serrage réutilisable ne nécessitant pas, lors de la pose, d'être enfilé dans des oeillets des branches.

Par le document FR-E 41 450, on connaît une ligature pour la retenue d'un câble électrique dans la gorge circonférentielle d'un isolateur comportant un fil de retenue, qui entoure au moins deux fois le câble à retenir ainsi que la gorge circonférentielle de l'isolateur. Les extrémités de ce fil de retenue comportent des oeillets par lesquels passe un boulon de serrage. Ce fil de retenue est donc tendu par le boulon.

Il est à noter que cette ligature n'est pas adaptée à la mise en place d'un câble dans une gorge supérieure d'un isolateur. En outre, elle n'est pas d'une utilisation simple lorsqu'on souhaite remplacer la tête de l'isolateur. Il n'est pas possible d'effectuer cette opération sans abimer la ligature. En effet, dès que l'on défait les spires de la ligature, on la déforme de manière irréversible.

Lors de la pose d'un câble dans la gorge de l'isolateur, il faut donc enrouler le fil de retenue autour du câble et autour de l'isolateur. Cela constitue, comme dans le cas précédent, une opération délicate sur le chantier. L'invention a donc pour but de proposer une ligature pour la pose d'un câble dans la gorge supérieure d'un isolateur facilitant la pose du câble et simplifiant les opérations d'échange d'un isolateur.

Ce but est atteint selon l'invention par la ligature telle qu'elle est spécifiée dans la revendication 1. En ce qui concerne des réalisations préférées de cette ligature, référence est faite aux sous- revendications.

L'invention sera décrite ci-après plus en détail à l'aide d'un exemple de réalisation en référence aux dessins annexés, dans lesquels
- la fig. 1 montre schématiquement en perspective un isolateur muni d'une ligature selon l'invention, portant un câble dans sa gorge supérieure,
- la fig. 2 est une vue de dessus très schématique de la ligature de la fig. 1, l'isolateur n'étant pas représenté, le câble ayant été coupé dans la partie centrale pour une meilleure compréhension du dessin,
- la fig. 3 montre plus en détail un anneau faisant partie de la ligature selon l'invention.

La ligature est en fil formant ressort, préférentiellement en acier inoxydable ou en alumoweld, et se compose de deux branches 5 terminées à une extrémité par une boucle 6 et à l'autre par une partie en spirale 7. Un premier anneau 8 incurvé en demi-cercle est disposé dans la gorge latérale de l'isolateur, ses extrémités étant sensiblement diamétralement opposées. Un deuxième anneau 9 de forme allongée est disposé dans la gorge supérieure. Chaque branche 5 traverse une boucle de l'anneau 8 et la boucle de l'anneau 9 correspondante.

Les anneaux peuvent être constitués par repli d'un fil métallique, et à chaque extrémité il y a superposition d'au moins un repli en épingle à cheveu et d'une spire ouverte.

La figure 3 illustre un tel anneau.

A chaque extrémité le fil métallique constituant l'anneau forme un repli 22,23 en épingle à cheveu qui est superposé avec une spire ouverte 24, 25. Le changement de direction de l'attache du câble se fait donc en prenant appui sur deux sections du fil de l'anneau, ce qui diminue le risque d'endommagement de la ligature.

En outre les deux parties extrêmes 26, 27 du fil formant l'anneau sont légèrement cintrées de manière à se trouver sensiblement dans un même plan vers «l'intérieur» de l'anneau, pour que les pointes extrêmes 28, 29 ne blessent ni le câble, ni le verre de l'isolateur. Le fil utilisé pour constituer l'anneau peut être de l'alumoweld (aluminium+acier), ou de l'acier inoxydable, ou de l'Almelec.

De même, chaque branche de la ligature peut être constituée par un fil de même nature replié en son milieu de manière à former la boucle 6. Après celle-ci, les deux fils métalliques peuvent être solidarisés, formant ainsi un ruban qui est spiralé autour du câble 10.

Ainsi que représenté sur les figures 1 et 2, le moyen de serrage destiné à maintenir les boucles dans la gorge latérale de l'isolateur comprend une tige 2 filetée à ses extrémités et des écrous 11. Eventuellement, cette tige filetée peut porter au moins une pièce en élastomère prenant avantageusement appui dans le fond de la gorge latérale de l'isolateur.

On pourrait également utiliser dans un but d'économie plusieurs rondelles présentant des diamètres différents de manière à épouser sensiblement le fond de la gorge latérale.

Pour la mise en oeuvre du dispositif conforme à l'invention, on place celui-ci desserré sur l'isolateur, le câble 10 vient sur l'anneau 9, les parties spiralées 7 des branches 5 sont enroulées autour du câble; on serre les écrous 11, ce qui a pour effet de bloquer dans la gorge latérale la partie de la ligature située entre la tige 2 et l'anneau 8, et simultanément d'appliquer l'anneau 9 contre la gorge supérieure de l'isolateur et de maintenir le câble 10 contre cet anneau 9.

L'invention présente en particulier les avantages suivants:
Le dispositif, empêche les déplacements oscillatoires relatifs du câble et de la ligature par rapport au diélectrique et évite donc son usure ainsi que celle du câble et de la ligature.

Il permet d'avoir même moyen de serrage pour la disposition du câble 10 soit dans la gorge latérale, soit dans la gorge supérieure.

Il assure une meilleure retenue résiduelle du câble sur l'isolateur en cas de fragmentation de sa tête.

En supprimant le jeu entre ligature et diélectrique, il donne de meilleures performances à l'égard des perturbations radiophoniques.

On peut remplacer un isolateur sans avoir à dégager la ligature du câble et donc sans avoir à refaire le réglage de la ligne et cette opération est possible sous tension.

## Revendications

1. Ligature pour la retenue d'un câble électrique (10) dans la gorge supérieure d'un isolateur rigide qui présente en outre une gorge circonférentielle, cette ligature comportant deux branches (5) sensiblement symétriques par rapport à un plan de symétrie de l'isolateur orthogonal audit câble, chaque branche présentant sa première extrémité (7) sous forme d'une attache spiralée pour ledit câble et sa seconde extrémité sous la forme d'une boucle (6) maintenue dans la gorge circonférentielle par un moyen de serrage (2, 11) disposé dans la gorge circonférentielle, caractérisée en ce qu'avant d'être spiralées autour du câble, les deux branches passent successivement à travers deux anneaux (8, 9), à savoir un premier anneau (8), qui est incurvé en demi-cercle et est disposé dans la gorge circonférentielle à l'opposé du moyen de serrage, et un second anneau (9) de forme allongée disposé dans la gorge supérieure.

2. Ligature selon la revendication 1, caractérisée par le fait que les anneaux (8, 9) sont constitués par repli d'un fil métallique et qu'à chaque extrémité desdits anneaux, il y a superposition d'au moins un repli (22, 23) en épingle à cheveux et d'une spire ouverte (24,25).

3. Ligature selon la revendication 2, caractérisée par le fait que les parties extrêmes (26, 27) du fil métallique formant les anneaux (8, 9) sont légèrement cintrées de manière à ne pas faire saillie.

4. Ligature selon l'une des revendications 1 à 3, caractérisée par le fait que chaque branche (5) est constituée par au moins un fil métallique replié en son milieu de manière à former ladite boucle (6).

5. Ligature selon l'une des revendications 1 à 4, caractérisée par le fait que ledit moyen de serrage maintenant les boucles (6) dans la gorge latérale de l'isolateur est du type tige filetée (2) écrou (11).

6. Ligature selon la revendication 5, caractérisée par le fait que la tige filetée (2) porte au moins une pièce en élastomère prenant appui dans le fond de la gorge latérale.

7. Ligature selon la revendication 6, caractérisée par le fait que ladite pièce en élastomère est constituée par un cylindre.

8. Ligature selon la revendication 7, caractérisée par le fait que ladite pièce est constituée par plusieurs rondelles présentant des diamètres différents.

## Patentansprüche

1. Abbindung für das Festhalten eines elektrischen Kabels (10) in der oberen Rille eines starren Isolators, der ausserdem eine periphere Rille in Umfangsrichtung aufweist, wobei diese Abbindung zwei in Bezug auf eine senkrecht zum Kabel liegende Symmetrieebene des Isolators im wesentlichen symmetrische Zweige (5) aufweist und das erste Ende (7) jedes Zweigs in Form einer spiralförmigen Befestigung für das Kabel vorliegt, während das zweite Ende (6) als Schlaufe ausgebildet ist, die in der peripheren Rille durch ein Spannmittel (2, 11) gehalten wird, das in der peripheren Rille angeordnet ist, dadurch gekennzeichnet, dass die beiden Zweige, ehe sie spiralförmig um das Kabel gewickelt werden, nacheinander durch zwei Ringe (8, 9) geführt werden, d.h. einen ersten Ring (8), der halbkreisförmig gebogen ist und in der peripheren Rille gegenüber dem Spannmittel angeordnet ist, und einen zweiten Ring (9) von länglicher Form, der in der oberen Rille angeordnet ist.

2. Abbindung nach Anspruch 1, dadurch gekennzeichnet, dass die Ringe (8, 9) durch Umbiegen eines Metalldrahts hergestellt werden und dass an jedem der Enden der Ringe mindestens eine haarnadelförmige Kehre (22,23) und eine offene Spirale (24,25) übereinanderliegen.

3. Abbindung nach Anspruch 2, dadurch gekennzeichnet, dass die Endbereiche (26, 27) des die Ringe (8, 9) bildenden Metalldrahts leicht abgebogen sind, um nicht vorzustehen.

4. Abbindung nach einem der Ansprüche 1 bis 3, dadurch gekennzeichnet, dass jeder Zweig (5) aus mindestens einem Metalldraht besteht, der in seiner Mitte umgebogen ist, um die Schlaufe (6) zu bilden.

5. Abbindung nach einem der Ansprüche 1 bis 4, dadurch gekennzeichnet, dass das die Schlaufen (6) in der seitlichen Rille des Isolators festhaltende Spannmittel vom Typ Gewinde-Stange (2) und Mutter (11) ist.

6. Abbindung nach Anspruch 5, dadurch gekennzeichnet, dass die Gewinde-Stange (2) mindestens ein Teil aus Elastomer trägt, das auf dem Boden der seitlichen Rille aufliegt.

7. Abbindung nach Anspruch 6, dadurch gekennzeichnet, dass das Teil aus Elastomer von einem Zylinder gebildet wird.

8. Abbindung nach Anspruch 7, dadurch gekennzeichnet, dass das Teil aus mehreren Lochscheiben besteht, die unterschiedliche Durchmesser aufweisen.

## Claims

1. A tie for retaining an electrical cable (10) in a top groove of a rigid insulator which also has a circumferential groove, this tie comprising two branches (5) which are substantially symmetrical with respect to a plane of symmetry of the insulator perpendicular to said cable, each branch presenting its first end (7) in the form of a wound retainer for said cable and its second end in the form of a loop (6) held in the circumferential groove by a tightening means (2, 11) disposed in the circumferential groove, characterized in that before being wound around the cable, the two branches pass successively through two rings (8, 9), i.e. a first ring (8) which is curved along in a half-circle and is disposed in the circumferential groove opposite to the tightening means, and a second ring (9) of elongated form which is disposed in the top groove.

2. A tie according to claim 1, characterized in that the rings (8, 9) are constituted by folding a metal wire, and that at each end of said rings, at lest one hair-pin portion (22, 23) and an open spiral turn (24, 25) are superposed.

3. A tie according to claim 2, characterized in that the end portions (26, 27) of the metal wire constituting the rings (8, 9) are slightly bent so that they do not protrude.

4. A tie according to one of claims 1 to 3, characterized in that each branch (5) is constituted by at least one metal wire folded in its center so as to constitute said loop (6).

5. A tie according to one of claims 1 to 4, characterized in that said tightening means maintaining the loops (6) in place in the lateral groove of the insulator is of the type threaded rod (2) and nut (11).

6. A tie according to claim 5, characterized in that the threaded rod (2) carries at least one elastomer component which bears against the bottom of the lateral groove.

7. A tie according to claim 6, characterized in that said elastomer component is constituted by a cylinder.

8. A tie according to claim 7, characterized in that said component is constituted by several washers presenting different diameters.
